# EUROPÄISCHE PATENTSCHRIFT

(11) **EP 2 296 834 B1**
(45) Veröffentlichungstag und Bekanntmachung des Hinweises auf die Patenterteilung: **15.01.2014**
(21) Anmeldenummer: 09793894.8
(22) Anmeldetag: 15.05.2009
(51) Int. Cl.: B21B 37/74, B21B 45/02, B21C 47/26

(54) **VERFAHREN ZUM KÜHLEN EINES ZU EINEM WARMBANDBUND AUFGEHASPELTEN WARMBANDS, EINE VORRICHTUNG ZUM KÜHLEN EINES WARMBANDBUNDES, EINE STEUER- UND/ODER EINE REGELEINRICHTUNG**
Method for cooling a hot-rolled strip onto a hot-rolled strip coil, a device for cooling a hot-rolled strip coil, a control and/or regulating device
Procédé de refroidissement d'un feuillard à chaud débobiné dans une bobine de feuillard à chaud, un dispositif destiné à refroidir une bobine de feuillard à chaud, un dispositif de commande et/ou de réglage

(30) Priorität: 07.07.2008 EP 08012248
(43) Veröffentlichungstag der Anmeldung: 23.03.2011
(73) Patentinhaber: Siemens Aktiengesellschaft, 80333 München (DE)
(72) Erfinder: FELKL, Hans-Joachim, 91301 Forchheim (DE)
(86) Internationale Anmeldenummer: PCT/EP2009/055929
(87) Internationale Veröffentlichungsnummer: WO 2010/003723

(56) Entgegenhaltungen:
- DE-A1- 2 450 548
- DE-A1-102006 038 080
- JP-A- 59 045 018
- US-A- 4 869 089

## Beschreibung

Die Erfindung betrifft ein Verfahren zum Kühlen eines zu einem Warmbandbund aufgehaspelten Warmbands mittels einer von einem Haspel verschiedenen Zwischenlagereinrichtung. Ferner betrifft die Erfindung eine Vorrichtung zum Kühlen eines Warmbandbundes sowie eine Steuer- und/oder Regeleinrichtung für eine Vorrichtung zum Kühlen eines Warmbandbundes.

Aus der Offenlegungsschrift JP 59045018 A ist bekannt, ein warmgewalztes Band in einem gegen die Aussenluft versiegeltem Tank auf einen Dorn zu wickeln und durch das Wasser im Tank bzw. durch aufgesprühtes Wasser zu kühlen.

Bei der Herstellung von Warmband mittels einer Warmwalzstrasse wird in der Regel am Ende der Warmwalzstrasse das Warmband auf einer Haspel zu einem Warmbandbund aufgehaspelt. Dabei hat das Warmband in der Regel bereits eine Kühlstrecke durchlaufen, in welcher das gewünschte Gefüge des Warmbands und damit dessen Eigenschaften eingestellt wurden. Metalle, welche derartige Prozesse durchlaufen, sind beispielsweise Stahl, Aluminium und Kupfer. Jedoch werden in Warmwalzstraßen auch andere Bänder anderer Metalle prozessiert.

Insbesondere bei Gefügen moderner Metallqualitäten, insbesondere von Stahl, Aluminium und Kupfer, kann es vorkommen, dass sich deren metallurgischen Eigenschaften auch noch nach dem eigentlichen Warmwalzen verändern. Es kann beispielsweise während des Abkühlens des Warmbandbundes zu lokalen Verhärtungen des Warmbandbundes auf der Bundablage kommen, welche in einem sich anschließenden Kaltwalzprozess für dieses Warmbandbund zu kaum beherrschbaren Störung für die Bandqualität dieses Metallbands führen können. Insbesondere treten derartige Störungen durch das Abwickeln des Warmbandbundes zyklisch mit variabler Periodendauer auf, bedingt durch den sich beim Abwickeln ändernden Bundumfang. Durch derartige zyklische Härteschwankungen kann es beispielsweise in mehrgerüsti

gen Kaltwalzwerken, insbesondere Tandemwalzwerken, zu selbstverstärkenden Schwingungen kommen, die die Bandqualität des herzustellenden Metallbandes negativ beeinflussen.

Um dieses Problem von selbstverstärkenden Schwingungen bei mehrgerüstigen Kaltwalzstrassen zu vermeiden, kann beispielsweise vorgesehen werden, dass Metallbänder derart empfindlicher Metallqualitäten auf einem eingerüstigen Kaltwalzwerk gewalzt werden.

Dies führt jedoch zu einer erhöhten Walzzeit des jeweiligen Metallbandes, um die Endabmessungen des jeweiligen Metallbands zu erreichen und ist somit wirtschaftlich von Nachteil gegenüber dem Walzen des Metallbandes in einer mehrgerüstigen Kaltwalzstrasse.

Aus der Offenlegungsschrift DT 24 50 548 A1 ist eine Kühlvorrichtung für Walzgut, insbesondere Bandbunde bekannt, welche mit Hilfe von sich zeitweise durch ein Kühlflüssigkeitstrog bewegenden Gondeln gekühlt werden. Diese Lösung ist sehr raumintensiv und für die Erfordernisse moderner Metallqualitäten ungeeignet.

Aus der US-Patentschrift US 4,869,089 ist eine Vorrichtung bekannt, welche einen Wärmeabfluss vom Warmbandbund verhindert, indem - wird eine vorgegebene Temperaturdifferenz zwischen einer äußeren und einer inneren Schicht des Warmbandbunds überschritten - eine wärmeisolierende Bedeckung, so dass die Abkühlrate der äußersten Schicht des Warmbandbunds verringert wird. Somit befasst sich diese Schrift mit vergleichsweise - auf die Bandlänge bezogen - großräumigen Temperatur-Störungen beim Abkühlen von Warmbandbunden während deren Zwischenlagerung.

Der Erfindung liegt die Aufgabe zugrunde, ein Verfahren und eine Vorrichtung bereitzustellen, mit welchen auf kompakter Art und Weise für im Vergleich zur Mantelfläche des Warmbandbunds kleine Mantelflächenbereiche homogene Bandeigenschaften des Warmbandbunds, insbesondere in Umfangsrichtung, erhalten werden können.

Der dem Verfahren zuzuordnende Teil der Aufgabe wird gelöst durch ein Verfahren zum Kühlen eines zu einem Warmbandbund aufgehaspelten Warmbands mittels einer von einem Haspel verschiedenen Zwischenlagereinrichtung, wobei das Warmbandbund während der Zwischenlagerung um seine Symmetrieachse gedreht und wenigstens abschnittsweise auf seiner Mantelfläche gelagert wird und durch Kontakt seiner Mantelfläche mit wenigstens einem körperlichen Element gekühlt wird. Unter Mantelfläche wird die radial nach außen gewandte Begrenzungsfläche des Warmbandbundes angesehen, welche durch die Breite des aufgehaspelten Warmbands der äußersten Wicklung gebildet wird. Die Symmetrieachse des Warmbandbunds verläuft im Wesentlichen durch den Mittelpunkt des Warmbandbundes senkrecht zur radialen Ausdehnung des Warmbandbundes. Durch eine Drehung um diese Symmetrieachse zur Bereitstellung von homogenen Bandeigenschaften nach dem Abkühlen wird eine besonders kompakt ausführbare Verfahrensweise bereitgestellt. Das körperliche Element weist eine feste, abgegrenzte Form ggü. seiner Umgebung auf, wobei unterschiedlichste Elastizitäten realisiert werden können. Bspw. kann das körperliche Element als starrer Körper ausgebildet sein, wobei die Mantelfläche mit einem elastischen Material wenigstens abschnittsweise bedeckt ist, um den Warmbandbund schonend zu lagern und Beschädigungen der Oberfläche zu vermeiden. Zusätzlich kann das Material in seinen thermischen Eigenschaften entsprechend der gewünschten Abkühlrate eingestellt werden. Dadurch ist es möglich, die thermo-mechanischen Eigenschaften des körperlichen Elements passend einzustellen. Insbesondere kann ein derartiges körperliches Element derart ausgebildet sein, dass es die Drehung des Warmbandbundes um seine Symmetrieachse verursacht. Indem ein körperliches Element zur gleichmäßigen Kühlung des Warmbandbundes verwendet wird, wird eine technisch besonders einfache, wenig Raum beanspruchende Lösung bereitgestellt. Ein körperliches Element ist vorzugsweise derart ausgebildet, dass es die Mantelfläche des Warmbandbundes im Wesentlichen auf der gesamten Mantelhöhe kontaktiert. Die Zwischenlagereinrichtung kann bspw. als Vorratsspeichereinrichtung für Warmbandbunde oder als Transporteinrichtung für Warmbandbunde ausgebildet sein. Insbesondere mittels einer solchen Transporteinrichtung können einerseits die Warmbandbunde zu bestimmten Positionen innerhalb einer Walzanlage gebracht werden, andererseits werden diese durch das erfindungsgemäße Verfahren während des Transports gleichmäßig über den Umfang abgekühlt, wodurch der Warmbandbund eine gleichmäßig hohe Strukturqualität aufweist.

In einer bevorzugten Ausführungsform der Erfindung wird das körperliche Element gleichzeitig als Lagerelement zur Lagerung des Warmbandbunds verwendet. Das körperliche Element kann beispielsweise als bewegbare Lagerrolle ausgebildet sein, auf welcher das Warmbandbund um seine Symmetrieachse gedreht wird. Ferner ist das körperliche Element in diesem Fall derart ausgebildet, dass es das Gewicht des Warmbandbunds wenigstens teilweise aufnehmen kann. Der Begriff Lagerung ist im Rahmen dieser Anmeldung i. d. R. derart zu verstehen, dass die Lagerung stets auch eine Aufnahme einer Gewichtskraft des Warmbandbunds durch das Lagerelement bedingt. Biege-Rollen zu einem auf einem Haspeldorn gelagerten Warmbandbund sind z.B. keine Lagerelemente, da diese i.d.R. keine Gewichtskraft des Warmbandbunds aufnehmen, sondern lediglich Biegekräfte zur Formgebung des Warmbandbunds aufbringen.

In einer vorteilhaften Ausgestaltung der Erfindung wird eine mittlere Manteltemperatur des Warmbandbundes ermittelt, eine Temperatur für ein Segment der Mantelfläche erfasst, in Abhängigkeit einer Abweichung von der Temperatur des Mantelsegments von der mittleren Manteltemperatur eine Kontaktzeit des Mantelsegments mit dem wenigstens ein Element derart eingestellt, dass sich die Abweichung verringert. Dadurch wird erreicht, dass lokale Temperaturschwankungen der Mantelfläche des Warmbandbundes gezielt stärker oder schwächer gekühlt werden können, um eine möglichst gleiche Temperatur für alle Segmente der Mantelfläche zu erreichen. Es ist jederzeit nachvollziehbar und überprüfbar, welche Segmente der Mantelfläche eine besonders hohe Abweichung von einer mittleren Manteltemperatur aufweisen und daher einer besonders hohen oder niedrigen Kühlung bedürfen. Insofern kann durch Einstellung der Kontaktzeit des jeweiligen Mantelsegments mit dem wenigstens einen körperlichen Element eine Wärmeabgabe des jeweiligen Mantelsegments an das körperliche Element eingestellt werden. Dadurch wird die Genauigkeit zur Erreichung homogener Bandeigenschaften bzw. Bundeigenschaften erhöht.

Insbesondere ist es von Vorteil, dass durch eine vorgebbare Drehgeschwindigkeit des Warmbandbundes eine mittlere Kontaktzeit eines Mantelsegments mit dem wenigstens ein Element eingestellt wird, wobei bei positiver bzw. negativer Temperaturabweichung die Kontaktzeit relativ zur mittleren Kontaktzeit erhöht bzw. erniedrigt wird. Durch diese Vorgehensweise ist es möglich, besonders einfach eine geringe Abweichung von Temperaturen der Mantelsegmente zur mittleren Manteltemperatur bereitzustellen. Mit anderen Worten bedeutet dies, dass die Drehgeschwindigkeit des Warmbandbundes davon abhängig ist, welche Temperatur das Segment der Mantelfläche aufweist, welches gerade das Element, insbesondere das körperliche Element, kontaktiert.

In einer bevorzugten Ausgestaltung der Erfindung wird die Temperatur des Mantelsegments kontaktlos erfasst. Dadurch ergeben sich einerseits keine Verfälschungen durch eine kontaktbehaftete Temperaturmessung, welche durch den Kontakt zu Wärmeabfluss vom Warmbandbund auf die Temperaturerfassungseinrichtung führen würde. Andererseits existiert eine Mehrzahl an bekannten und messtechnisch genauen Vorrichtungen zur kontaktlosen Temperaturerfassung, mit welcher die Temperatur eines Mantelsegments erfasst werden kann. Beispielsweise können Pyrometer und/oder Ondometer Verwendung finden.

In einer weiteren vorteilhaften Ausgestaltung der Erfindung wird die mittlere Manteltemperatur aus einer Vielzahl von für verschiedene Mantelsegmente erfasste Temperaturen ermittelt. Die mittlere Manteltemperatur ist daher stets auf Messwerte der Vielzahl für verschiedene Mantelsegmente erfasste Temperaturen zurückgeführt. Vorzugsweise wird die mittlere Temperatur der Mantelfläche aus den erfassten Temperaturen der Mantelsegmente innerhalb der letzten Umdrehung des Warmbandbundes gebildet. So wird für die Ermittlung der mittleren Manteltemperatur stets der letzte Messwerte eines bestimmten Mantelsegments durch den neuen Messwert für dieses Mantelsegment ersetzt, wodurch eine entsprechenden Anpassung der mittleren Manteltemperatur an das ständige Abkühlen des Warmbandbundes erfolgt. Durch die Verwendung einer Vielzahl von Mantelsegmenten, wird einerseits die Genauigkeit für die Gleichmäßigkeit der Abkühlung des Warmbandbundes erhöht, und gleichzeitig die Bestimmung der mittleren Manteltemperatur verbessert.

In einer weiteren vorteilhaften Ausgestaltung der Erfindung wird eine Abkühlung eines Mantelsegments durch das wenigstens ein Element mit Hilfe eines Modells vorausberechnet und die Kontaktzeit auf Grundlage der Berechnung eingestellt. Dies ist insbesondere von Vorteil, wenn eine Mehrzahl von körperlich, kühlend wirkenden Elementen vorgesehen ist, welche gleichzeitig unterschiedliche Mantelsegmente des Warmbandbundes kontaktieren. Ein solches Modell basiert auf der Wärmeleitungsgleichung und kann ferner noch mögliche Phasenübergänge für das abzukühlende Metall miteinbeziehen. Auch können Wärmestrahlung und Wärmekonvektion für das Warmbandbund miteinbezogen werden. Durch die Verwendung eines Abkühlmodells zur Abkühlung des Warmbandbundes kann eine besonders genaue und zielgerichtete Abkühlung des Warmbandbundes erreicht werden. Insbesondere kann der Abkühlprozess derart geändert werden, dass bspw. die Summe der Abweichungen der Temperaturen der Mantelsegmente von der mittleren Manteltemperatur für eine zu erreichende vorgebbare Temperatur minimal wird. Die Drehung des Warmbandbundes wird dann durch die Modellvorgaben derart gesteuert, dass das gewünschte Resultat erreicht wird. Insbesondere kann durch den Einsatz eines Modells erreicht werden, dass das aufgehaspelte Warmband bzw. der Warmbandbund homogene Gefügeeigenschaften aufweist und beispielsweise unerwünschte Bandeigenschaften bzw. Warmbandbundeigenschaften des Warmbandbundes durch Einbeziehung der durch den Abkühlprozess bedingten Änderungen von Bandeigenschaften bzw. Warmbandbundeigenschaften noch während des Abkühlens vermieden oder behoben werden können. Durch die Verwendung eines Modells für den Abkühlprozess kann gegebenenfalls das Gefüge noch derart beeinflusst werden, dass es für ein nachfolgendes Kaltwalzen optimiert ist. Dies kann insofern nicht nur Härteschwankungen des Metallbands betreffen, sondern auch die Härte des Metallbands als solche. Insbesondere kann bspw. durch die Ermittlung einer geeigneten Abkühlrate innerhalb der möglichen Toleranzen ein für die Anforderungen des Kaltwalzens optimiertes Band bereitgestellt werden.

In einer weiteren vorteilhaften Ausgestaltung der Erfindung wird eine Kühlleistung des wenigstens einen Elements eingestellt, vorzugsweise gesteuert und/oder geregelt. Dies erlaubt es, dass beispielsweise einem körperlichen Element ein Kühlmedium zugeführt wird, mit welchem zusätzlich die Wärmeabfuhr aus dem jeweils mit dem Element in Kontakt stehenden Mantelsegment beeinflusst werden kann. Bei einem flüssigen oder gasförmigen Element kann bspw. ein ständiger Stoffaustausch erfolgen, um eine entsprechende Kühlleistung sicherzustellen und bspw. ein Erwärmen des Elements auf eine unerwünschte Temperatur zu vermeiden. Die Einstellung der Kühlleistung ist beispielsweise dann zweckmäßig, wenn besonders hohe Abweichungen von Temperaturen einzelner Mantelsegmente von der mittleren Manteltemperatur auftreten. Würden derartige Abweichungen alleine durch die Kontaktzeit mit dem kühlenden Element ohne Beeinflussung der Kühlleistung erfolgen, so hat dies bspw. eine signifikante Erhöhung der Abkühldauer für den gesamten Warmbandbund zur Folge. Um die Abkühlungszeit des gesamten Warmbandbundes auch unter solchen Umständen gering zu halten, kann dann beispielsweise eine Kühlleistung des wenigstens ein Elements erhöht werden, um die Temperatur dieses Mantelsegments möglichst schnell an die mittleren Mantelsegmenttemperatur anzugleichen. Gegebenenfalls kann durch die gezielte Steuerung bzw. Regelung der Kühlleistung des wenigstens ein Elements noch ein gewünschter Einfluss auf das Gefüge des Warmbandbundes realisiert werden. Insbesondere ist bei der Steuerung bzw. Regelung der Kühlleistung des wenigstens ein Elements die Abkühlrate des Warmbandbundes vorgebbar. Dies bedeutet, dass gegebenenfalls zur Auffüllung von Prozesslücken in der Kaltwalzstrasse beispielsweise Warmbandbund schneller aber dennoch gleichmäßig abgekühlt wird, um beispielsweise eine Kaltwalzstrasse optimal auszulasten.

Der vorrichtungsmäßige Teil der Aufgabe wird gelöst durch eine Steuer- und/oder Regeleinrichtung für eine Vorrichtung zum Kühlen eines Warmbandbundes, mit maschinenlesbaren Programmcode, welcher Steuerbefehle aufweist, die bei Ausführung des Programmcodes die Steuer- und/oder Regeleinrichtung zur Durchführung eines Verfahrens nach einem der Ansprüche 1 bis 8 veranlassen. Durch die Verwendung einer Steuer- und/oder Regeleinrichtung zur Durchführung des obig beschriebenen Verfahrens, kann eine besonders hohe Genauigkeit beim Abkühlen des Warmbandbundes realisiert werden, was sich in einer verbesserten Walzfähigkeit des Warmbandbundes in der Kaltwalzstrasse niederschlägt.

Der vorrichtungsmäßige Teil der Aufgabe wird ebenfalls gelöst durch eine Vorrichtung zum Kühlen eines Warmbandbundes, mit wenigstens einem ein Segment einer Mantelfläche des Warmbandbundes kühlenden körperlichen Element, mit einem Lagerelement zur Lagerung des Warmbandbunds auf seiner Mantelfläche, mit einer Antriebseinrichtung zum Drehen das Warmbandbunds um seine Symmetrieachse und mit einer Steuereinrichtung nach Anspruch 14, mittels der die Antriebseinrichtung wirkverbunden ist. Durch eine derartige Vorrichtung wird eine besonders einfache und genaue Möglichkeit zur Abkühlung von Warmbandbunden, insbesondere abkühlungsempfindlichen Warmbandbunden, ermöglicht.

In einer besonders vorteilhaften Ausführungsform ist das wenigstens eine körperliche Element als Lagerelement ausgestaltet. Dadurch kann die Kompaktheit der Vorrichtung weiter erhöht werden. Das körperliche Element erhält dadurch eine Mehrfachfunktion. Es bewerkstelligt Lagerung des Warmbandbunds und Kühlung in einem Bauteil.

Vorzugsweise umfasst die Vorrichtung ferner eine Einrichtung zur Erfassung einer Temperatur des wenigstens einen Mantelsegments, wobei die Steuereinrichtung zusätzlich mit der Temperaturerfassungseinrichtung wirkverbunden ist. Dadurch ist es möglich, einen geschlossenen Regelkreislauf zu realisieren. Dadurch wird die Qualität des Warmbandbunds weiter erhöht.

In einer besonders vorteilhaften Ausgestaltung umfasst die Antriebseinrichtung des wenigstens eine, insbesondere körperliche, Element. Insbesondere umfasst die Antriebseinrichtung eine mit der Mantelfläche des Warmbandbunds wenigstens abschnittsweise in Kontakt stehende Antriebsrolle, welche die Drehung des Warmbandbundes verursacht. Dadurch wird eine besonders kompakte Ausgestaltung der Vorrichtung ermöglicht. Somit kommt dem körperlichen Element eine Lagerfunktion, eine Antriebsfunktion und eine Kühlfunktion zu.

In einer besonders vorteilhaften Ausgestaltung der Erfindung ist eine Kühlleistung des wenigstens einen körperlichen Elements einstellbar, insbesondere steuerbar und/oder regelbar. Dadurch ist ein zusätzlicher Parameterbereich zur Abkühlung des Warmbandbundes beeinflussbar, mit welchem die Abkühlung des Warmbandbundes gesteuert werden kann. Ferner erlaubt die Steuerbarkeit bzw. Regelbarkeit der Kühlleistung des wenigstens ein Elements eine schnelle, zielgerichtete Beeinflussung der Temperatur von Mantelsegmenten des Warmbandbundes.

Weitere Vorteile der Erfindung ergeben sich aus dem nachfolgenden Ausführungsbeispiel, welche anhand schematischer Zeichnungen genauer erläutert werden. Es zeigen:
- FIG 1: eine schematische Ansicht einer Vorrichtung zum Kühlen eines Warmbandbundes geeignet zur Ausführung des erfindungsgemäßen Verfahrens,
- FIG 2: ein Ablaufdiagramm zur schematischen Darstellung des Ablaufs des erfindungsgemäßen Verfahrens.

FIG 1 zeigt einen Warmbandbund 1, bestehend aus aufgehaspeltem Warmband 2. Der Warmbandbund 1 weist eine Symmetrieachse S auf. Diese verläuft senkrecht zur Zeichenebene durch die Mitte des Warmbandbundes 1.

Der Warmbandbund 1 ist auf drei bewegbaren Rollen gelagert. In FIG 1 ist eine dieser Rollen als Antriebsrolle 7 ausgebildet. Die zwei übrigen Rollen als passive, drehbar gelagerte Lagerrollen 3. Sowohl die Antriebsrolle 7 als auch die zwei übrigen Lagerrollen 3 sind körperliche Elemente, welche einen Teil der Mantelfläche 5 des Warmbandbundes 1 kontaktieren. Durch die Antriebsrolle 7 kann das Warmbandbund 1 um seine Symmetrieachse S gedreht werden. Die Rollen 3 bzw. 7 sind im Ausführungsbeispiel derart ausgestaltet, dass ihre Mantelhöhe mindestens so groß wie die Mantelhöhe des Warmbandbundes 1 ist. D.h. die Rollen kontaktieren über die gesamte Mantelhöhe die Mantelfläche 5 des Warmbandbundes 1.

Weist das Warmbandbund 1 eine Temperatur deutlich oberhalb der Raumtemperatur auf, so gibt der Warmbandbund sowohl durch Wärmestrahlung als auch durch Wärmeleitung an den Kontaktstellen der Lagerrollen 3 bzw. der Antriebsrolle 7 Wärme ab.

Zur Vermeidung einer ungleichmäßigen Auskühlung an den Kontaktbereichen des Warmbandbundes 1 mit den Lagerrollen 3 bzw. der Antriebsrolle 7 wird der Warmbandbund in Rotation um seine Symmetrieachse S gesetzt. Dadurch wird erreicht, dass jede Stelle der Mantelfläche 5 des Warmbandbundes 1 zeitweise von den Lagerrollen 3 bzw. der Antriebsrolle 7 kontaktiert wird. Es kommt somit zu einem gleichmäßigen Abkühlen der Mantelfläche 5 des Warmbandbundes 1.

Zur weiteren Verbesserung des gleichmäßigen Abkühlens des Warmbandbundes 1 ist eine Temperaturerfassungseinrichtung 6 zur Erfassung der Temperatur der Mantelfläche 5 des Warmbandbundes 1 vorgesehen.

In FIG 1 ist eine Temperaturerfassungseinrichtung 6 zur kontaktlosen Erfassung der Temperatur der Mantelfläche 5 vorgesehen. Insbesondere erfasst die Temperaturerfassungseinrichtung 6 die Temperatur von Segmenten 4 der Mantelfläche 5 des Warmbandbundes 1. Im Ausführungsbeispiel handelt es sich bei den Mantelflächensegmenten um rechtwinklig ausgebildete Zylindersegmente, d.h. die in der Mantelfläche verlaufenden Begrenzungslinien der Segmente schneiden die Grundfläche des Zylinders rechtwinklig. Dies ist in der Praxis besonders einfach handhabbar.

Die erfasste Temperatur eines Mantelsegments 4 wird einer Steuereinrichtung 9 zugeführt. Ferner wird aus den Temperaturen der Mantelsegmente 4, insbesondere für jene, welche innerhalb eines Umlaufs des Warmbandbundes 1 erfasst wurden, eine mittlere Manteltemperatur berechnet.

Die Steuereinrichtung 9 vergleicht nun jeweils die erfasste Temperatur eines Mantelsegments 4 mit der mittleren Temperatur der Mantelfläche 5. In Abhängigkeit von der Abweichung zwischen erfasster Temperatur des Mantelsegments 4 und der mittleren Manteltemperatur wird die Antriebsrolle 7 gesteuert.

Die Steuereinrichtung 9 steuert die Antriebsrolle 7 derart, dass die von der Steuereinrichtung vorgegebene Änderung der Drehgeschwindigkeit des Warmbandbundes 1 erst dann auf die Antriebsrolle 7 beaufschlagt wird, wenn das Mantelsegment 4, von welchem die Temperatur erfasst wurde und entsprechende Steuersignale daraus für die Antriebseinrichtung 7 ermittelt wurden, in Kontakt mit dem ersten körperlichen Element in Drehrichtung, d.h. in FIG 1 mit einer Lagerrolle 3, tritt.

Weist die Temperatur des Mantelsegments 4 eine Abweichung von der mittleren Manteltemperatur nach oben auf, so wird bei Kontakt des Mantelsegments 4 mit der ersten Lagerrolle 3 die Drehgeschwindigkeit verlangsamt, so dass die Kontaktzeit und damit die Zeit zur Übertragung von Wärme zwischen Warmbandbund und Lagerrolle 3 bzw. Antriebsrolle 7 verlängert wird.

Ist die Temperatur des Mantelsegments 4 niedriger als die mittlere Manteltemperatur, so wird bei Kontakt dieses Mantelsegments 4 mit der ersten Lagerrolle 3 bzw. der zweiten Lagerrolle 3 bzw. der Antriebsrolle 7 die Drehgeschwindigkeit entsprechend erhöht, so dass die Kontaktzeit und damit die Zeit zum Wärmeaustausch zwischen Lagerrollen 3 bzw. Antriebsrolle 7 und Mantelsegment 4 entsprechend gering gehalten wird.

Zusätzlich kann die Steuereinrichtung 9 auf ein Modell 10 zugreifen, in welchem mittels der Wärmeleitungsgleichung vorausberechnet wird, wie sich die Temperatur der Mantelfläche 5 des Warmbandbundes 1 lokal ändert. Insbesondere wird hier berücksichtigt, in welchen Abständen die Mantelsegmente 4 bestimmte Temperaturdifferenzen aufweisen und über vorzugsweise mehrere Umdrehungen des Warmbandbundes 1 vorausberechnet, wie sich die Temperatur der Mantelsegmente mit einem bestimmten Steuerverhalten verhält und das Abkühlung des Warmbandbundes derart beeinflusst, dass möglichst homogene Eigenschaften des aufgehaspelten Warmbands 2 nach dem Abkühlen gewährleistet sind.

Abhängig von der Vorausberechnung durch das Modell 10 werden der Steuereinrichtung 9 Informationen übermittelt, anhand derer die Steuereinrichtung 9 die Steuersignale der Antriebsrolle 7 einstellt.

Insbesondere kann von dem Modellmodul 10 eine durchschnittliche Drehgeschwindigkeit des Warmbandbundes 1 ermittelt werden, welche zu einem optimierten Walzverhalten im anschließenden Kaltwalzprozess führt.

In FIG 1 weisen die Lagerrollen 3 und die Antriebsrolle 7 zusätzlich jeweils eine Kühleinrichtung 8 auf. Diese, insbesondere deren Kühlleistung, wird ebenfalls von der Steuereinrichtung 9 gesteuert. Bspw. können Kühlmedien oder Peltier-Elemente zum Einsatz kommen.

Durch die Kühleinrichtung 8 können die Oberflächen der Antriebsrolle 7 bzw. der Lagerrollen 3 thermisch konditioniert werden. Das heißt, es können beispielsweise konstante Oberflächentemperaturen der Rollen 3 bzw. 7 eingestellt werden. Alternativ können beispielsweise die Oberflächen der Antriebsrolle 7 bzw. der Lagerrollen 3 stark heruntergekühlt werden, um einen großen, gewünschten Temperaturgradienten zwischen Mantelfläche 5 des Warmbandbundes 1 und der Oberflächen der Lagerrollen 3 bzw. der Antriebsrolle 7 herzustellen. Dadurch wird das Kühlen des Warmbandbundes beschleunigt. Jedoch ist zu berücksichtigen, dass die Temperaturdifferenzen zwischen den Mantelsegmenten der Mantelfläche des Warmbandbundes 1 nicht so groß werden dürfen, dass nicht mehr behebbare Inhomogenitäten im Warmband 2 entstehen. Der verwendbare maximale Temperaturgradient zwischen einem Mantelsegment 4 des Warmbandbunds 1 und einer der Rollen 3 bzw. 7 ist u.a. abhängig von der mittleren Drehgeschwindigkeit, vom Material des Warmbands 2 des Warmbandbunds 1 und der Manteltemperatur des Warmbandbunds 1.

Durch die in FIG 1 dargestellte Vorrichtung wird erreicht, dass ein Warmbandbund 1 mit vorgebbaren Zeitaufwand derart gleichmäßig gekühlt, dass das Warmbandbund eine homogene Bandeigenschaften, insbesondere einen homogenen Härte, aufweist und für einen sich anschließenden Kaltwalzprozess Probleme beim Walzen des Bandes vermieden bzw. verringert werden können.

FIG 2 zeigt ein Ablaufdiagramm für einen beispielhaften Ablauf des erfindungsgemäßen Verfahrens. In einem Verfahrensschritt 100 wird der Warmbandbund in Drehung um seine Symmetrieachse gesetzt.

In einem Verfahrensschritt 101 erfolgen ständige Messungen der Temperatur von Mantelsegmenten, aus welchen nach Beendigung der ersten vollständig temperaturmesstechnisch erfassten Drehung nach Messbeginn, eine mittlere Manteltemperatur in einem Verfahrensschritt 102 ermittelt wird. Die Ermittlung der Manteltemperatur wird sukzessive auf Grundlage der neuen Temperaturwerte für die ständig erfasste Temperatur der Mantelsegmente durchgeführt.

Ferner wird dann aus der erfassten Temperatur eines Mantelsegments ein Vergleich mit der mittleren Manteltemperatur in einem Verfahrensschritt 103 vorgenommen. Hierbei wird in der Regel eine positive oder negative Abweichung von der mittleren Manteltemperatur festgestellt.

Anschließend wird in einem Verfahrensschritt 104 abgefragt, ob eine Vorausberechnung des Abkühlvorgangs des Warmbandbundes mit Hilfe eines Abkühlmodells berechnet werden soll. Dadurch kann die Qualität des Abkühlvorgangs weiter verbessert werden.

Ist dies nicht gewünscht, so wird in einem Verfahrensschritt 105 geprüft, ob eine Steuerung der Kühlleistung der das Warmbandbund kühlenden, z.B. körperlichen Elemente, welche das Warmbandbund abschnittsweise kontaktieren, vorgenommen werden soll. Diese Abfrage ist nur dann zweckmäßig, wenn die Kühlleistung der Elemente einstellbar ist.

Die Kühlleistung der in ihrer Kühlleistung einstellbaren Elemente kann bspw. dann gezielt eingestellt werden, wenn das Warmbandbund innerhalb einer definierten, kurzen Zeit für das Kaltwalzen zur Verfügung stehen soll.

Ist eine gezielte Einstellung der Kühlleistung nicht gewünscht, so wird anhand der erfassten Temperatur des Mantelsegments und der mittleren Manteltemperatur in einem Verfahrensschritt 106 ein Steuereingriff in der Antriebseinrichtung zum Drehen des Warmbandbundes vorgenommen. Dieser ist derart ausgestaltet, dass der Steuereingriff zu einer Verringerung der Abweichung der Temperatur des Mantelsegments von der mittleren Manteltemperatur führt.

Insbesondere wird in diesem Fall die Antriebseinrichtung durch die Steuereinrichtung derart gesteuert, dass der Steuereingriff, d.h. die Erhöhung oder Verringerung der Kontaktzeit relativ zur mittleren Kontaktzeit des Mantelsegments mit dem körperlichen Element, erst dann wirksam wird, wenn das jeweilige Mantelsegment mit der zugehörigen erfassten Temperatur in Kontakt mit einem körperlichen Element tritt.

Ist die Temperatur des erfassten Mantelsegments höher als die mittlere Manteltemperatur, so wird die Kontaktzeit zwischen diesem Mantelsegment und dem körperlichen Element erhöht. Ist die erfasste Temperatur des Mantelsegments geringer als die mittlere Manteltemperatur, so wird auch die Kontaktzeit zwischen diesem betreffenden Mantelsegment und dem körperlichen Element verringert, d.h. die Drehgeschwindigkeit erhöht, bis dieses Mantelsegment wieder den Kontakt mit dem körperlichen Element löst.

Für den Fall das in einem Verfahrensschritt 104 keine Vorausberechnung des zu steuernden Abkühlens erwünscht ist, kann in einem Verfahrensschritt 105 die Steuerung einer Kühlleistung eines körperlichen Elements auch bejaht werden. Anschließend erfolgt eine Berechnung und Einstellung der gewünschten Kühlleistung in einem Verfahrensschritt 108. Die Einstellung der Kühlleistung wird vorzugsweise anhand der erfassten Temperaturen der Mantelsegmente und/oder der mittleren Manteltemperatur gesteuert bzw. geregelt. Es erfolgt dann anhand der berechneten und eingestellten Kühlleistung ein Steuereingriff in einem Verfahrensschritt 109 für die Antriebseinrichtung vorgesehen, welcher die geänderte Kühlleistung der körperlichen, die Mantelfläche des Warmbandbunds wenigstens abschnittsweise kontaktierenden Elemente berücksichtigt. Die Einstellung der Kühlleistung kann insbesondere dann zum Einsatz kommen, wenn bspw. aufgrund eines technischen Defekts das homogene Abkühlen ohne einstellbare Kühlleistung nicht mehr möglich erscheint.

Wird im Verfahrensschritt 104 entschieden, dass eine Vorausberechnung des Abkühlprozesses erfolgen soll, so ist auch hier in einem Verfahrensschritt 105 auszuwählen, ob eine Steuerung der Kühlleistung des insbesondere körperlichen Elements erfolgen soll oder nicht. Es dann erfolgt eine Vorausberechnung des Kühlprozesses in Abhängigkeit davon, ob eine bestimmte Kühlleistung des Elements eingestellt werden soll oder nicht.

Soll die Einstellung einer Kühlleistung des wenigstens einen körperlichen Elements mit Hilfe einer Kühleinrichtung vorgenommen werden, so erfolgt ein Steuereingriff gemäß Verfahrensschritt 111 für die Antriebseinrichtung und die Kühleinrichtung dahingehend, dass einerseits Temperaturabweichungen der Mantelsegmente von der mittleren Manteltemperatur möglichst minimiert werden, dass die Eigenschaften des Warmbandbundes für einen sich anschließenden Kaltwalzprozess optimiert werden, indem noch - soweit möglich - Einfluss auf das Gefüge des Warmbandbundes genommen wird. Ferner kann der Steuereingriff in Abhängigkeit von einer Kühldauer vorgesehen werden, nach der das Warmbandbund in die Kaltwalzstrasse eingespeist werden muss, damit eine optimale Auslastung der Kaltwalzstrasse besteht. Dementsprechend wird dann auch die Kühlleistung des wenigstens einen Elements angepasst.

Für den Fall, das keine Kühlleistung der körperlichen Elemente im Verfahrensschritt 105 vorgenommen werden soll und daher beispielsweise die Dauer des Abkühlvorgangs keine wesentliche Rolle spielt, kann der Steuereingriff gemäß Verfahrensschritt 110 für die Antriebseinrichtung beispielsweise derart erfolgen, dass die Abweichung der Mantelsegmenttemperaturen von der mittleren Manteltemperatur möglichst gering wird und gleichzeitig das Warmband in seinen Eigenschaften noch derart beeinflusst wird, dass es für den nachfolgenden Kaltwalzprozess möglichst gut handhabbar ist. Die Einstellung einer Abkühlrate kann dann bspw. über die Drehgeschwindigkeit des Warmbandbundes erfolgen.

Ist ein Steuereingriff erfolgt, so wird in einem Verfahrensschritt 107 abgefragt, ob das Verfahren fortgeführt werden soll. Ist dies der Fall, so erfolgt ein neuer Vergleich für ein Mantelsegment mit der neu ermittelten mittleren Manteltemperatur. Soll das Verfahren nicht fortgesetzt werden, so endet das Verfahren nach dem letzten Steuereingriff.

Durch ein derartiges Verfahren kann ein kontrolliertes gleichmäßiges Kühlen eines Warmbandbundes bereitgestellt werden, welches im Hinblick auf eine homogene Härte, eine bezüglich des Kaltwalzens optimierte Härte und gegebenenfalls im Hinblick auf eine Abkühldauer optimiert ist.

## Patentansprüche

1. Verfahren zum Kühlen eines zu einem Warmbandbund (1) aufgehaspelten Warmbands (2) mittels einer von einem Haspel verschiedenen Zwischenlagereinrichtung,
**dadurch gekennzeichnet, dass** das Warmbandbund (1) während der Zwischenlagerung wenigstens abschnittsweise auf seiner Mantelfläche (5) gelagert und um seine Symmetrieachse (S) gedreht (100) wird und mittels eines Kontakts seiner Mantelfläche (5) mit wenigstens einem körperlichen Element (3, 7) gekühlt wird.

2. Verfahren nach Anspruch 1,
**dadurch gekennzeichnet, dass** das körperliche Element (3, 7) zur Kühlung gleichzeitig als Lagerelement zur Lagerung des Warmbandbunds (1) verwendet wird.

3. Verfahren nach Anspruch 1 oder 2,
**dadurch gekennzeichnet, dass** eine mittlere Manteltemperatur des Warmbandbundes (1) ermittelt (102) wird, dass eine Temperatur für ein Segment (4) der Mantelfläche (5) erfasst (101) wird, und dass in Abhängigkeit einer Abweichung von der Temperatur des Mantelsegments (4) von der mittleren Manteltemperatur eine Kontaktzeit des Mantelsegments (4) mit dem wenigstens einen Element (3, 7) derart eingestellt wird, dass sich die Abweichung verringert.

4. Verfahren nach Anspruch 3,
dass durch eine vorgebbare Drehgeschwindigkeit des Warmbandbundes (1) eine mittlere Kontaktzeit eines Mantelsegments (4) mit dem wenigstens einen Element (3, 7) eingestellt (100) wird, wobei bei positiver bzw. negativer Temperaturabweichung die Kontaktzeit relativ zur mittleren Kontaktzeit erhöht bzw. erniedrigt wird.

5. Verfahren nach Anspruch 3 oder 4,
**dadurch gekennzeichnet, dass** die Temperatur des Mantelsegments (4) kontaktlos erfasst (101) wird.

6. Verfahren nach einem Ansprüche 3 bis 5,
**dadurch gekennzeichnet, dass** die mittlere Manteltemperatur aus einer Vielzahl von für verschiedene Mantelsegmente (4) erfasste Temperaturen ermittelt (102) wird.

7. Verfahren nach einem Ansprüche 3 bis 6,
**dadurch gekennzeichnet, dass** eine Abkühlung eines Mantelsegments (4) durch das wenigstens eine körperliche Element (3, 7) mit Hilfe eines Modells (10) vorausberechnet wird, und die Kontaktzeit auf Grundlage der Berechnung eingestellt wird.

8. Verfahren nach einem der vorhergehenden Ansprüche,
**dadurch gekennzeichnet, dass** eine Kühlleistung des wenigstens einen körperlichen Elements (3, 7) eingestellt (108) wird.

9. Vorrichtung zum Kühlen eines Warmbandbundes (1), mit wenigstens einem ein Segment (4) einer Mantelfläche (5) des Warmbandbundes (1) kühlenden körperlichen Element (3, 7), mit einem Lagerelement zur Lagerung des Warmbandbunds auf seiner Mantelfläche, mit einer Antriebseinrichtung (7) zum Drehen das Warmbandbunds (1) um seine Symmetrieachse und mit einer Steuereinrichtung nach Anspruch 14, mittels der die Antriebseinrichtung (7) wirkverbunden ist.

10. Vorrichtung nach Anspruch 9,
**dadurch gekennzeichnet, dass** das wenigstens eine körperliche Element (3, 7) als Lagerelement ausgestaltet ist.

11. Vorrichtung nach Anspruch 9 oder 10,
**gekennzeichnet durch**
eine Einrichtung (6) zur Erfassung einer Temperatur des wenigstens einen Mantelsegments (4), wobei die Steuereinrichtung (9) zusätzlich mit der Temperaturerfassungseinrichtung (6) wirkverbunden ist.

12. Vorrichtung nach einem der Ansprüche 9 bis 11,
**dadurch gekennzeichnet, dass** die Antriebseinrichtung (7) das wenigstens eine Element (3, 7) umfasst.

13. Vorrichtung nach einem der Ansprüche 9 bis 12,
**gekennzeichnet durch** eine Kühleinrichtung (8) zur einstellbaren Kühlung des wenigstens einen körperlichen Elements (3, 7).

14. Steuer- und/oder Regeleinrichtung (9) für eine Vorrichtung zum Kühlen eines Warmbandbundes (1), mit einem maschinenlesbaren Programmcode, welcher Steuerbefehle aufweist, die bei dessen Ausführung die Steuereinrichtung (9) zur Durchführung des Verfahrens nach einem der Ansprüche 1 bis 8 veranlassen.

## Claims

1. Process for cooling a hot strip (2), which is coiled up to form a hot strip coil (1), by means of an intermediate bearing device which differs from a coiler,
**characterized in that**, during the intermediate mounting, the hot strip coil (1) is mounted at least in certain portions on the outer surface (5) thereof, is rotated (100) about the axis of symmetry (S) thereof and is cooled by virtue of the fact that the outer surface (5) thereof makes contact with at least one physical element (3, 7).

2. Process according to Claim 1,
**characterized in that** the physical element (3, 7) for cooling is simultaneously used as a bearing element for mounting the hot strip coil (1).

3. Process according to Claim 1 or 2,
**characterized in that** a mean outer surface temperature of the hot strip coil (1) is determined (102), **in that** a temperature for a segment (4) of the outer surface (5) is detected (101), and **in that**, as a function of a difference between the temperature of the outer surface segment (4) and the mean outer surface temperature, a contact time between the outer surface segment (4) and the at least one element (3, 7) is set in such a manner that the difference is reduced.

4. Process according to Claim 3,
**characterized in that** a mean contact time between an outer surface segment (4) and the at least one element (3, 7) is set (100) by a predefinable rotational speed of the hot strip coil (1), wherein, in the event of a positive or negative temperature difference, the contact time is increased or lowered in relation to the mean contact time.

5. Process according to Claim 3 or 4,
**characterized in that** the temperature of the outer surface segment (4) is detected (101) in a contactless manner.

6. Process according to one of Claims 3 to 5,
**characterized in that** the mean outer surface temperature is determined (102) from a multiplicity of temperatures detected for various outer surface segments (4).

7. Process according to one of Claims 3 to 6,
**characterized in that** cooling of an outer surface segment (4) by the at least one physical element (3, 7) is precalculated with the aid of a model (10), and the contact time is set on the basis of the calculation.

8. Process according to one of the preceding claims,
**characterized in that** a cooling power of the at least one physical element (3, 7) is set (108).

9. Apparatus for cooling a hot strip coil (1), having at least one physical element (3, 7) which cools a segment (4) of an outer surface (5) of the hot strip coil (1), having a bearing element for mounting the hot strip coil on the outer surface thereof, having a drive device (7) for rotating the hot strip coil (1) about the axis of symmetry thereof, and having a control device according to Claim 14, by means of which the drive device (7) is operatively connected.

10. Apparatus according to Claim 9,
**characterized in that** the at least one physical element (3, 7) is configured as a bearing element.

11. Apparatus according to Claim 9 or 10,
**characterized by**
a device (6) for detecting a temperature of the at least one outer surface segment (4), wherein the control device (9) is additionally operatively connected to the temperature detection device (6).

12. Apparatus according to one of Claims 9 to 11,
**characterized in that** the drive device (7) comprises the at least one element (3, 7).

13. Apparatus according to one of Claims 9 to 12,
**characterized by** a cooling device (8) for the settable cooling of the at least one physical element (3, 7).

14. Control and/or regulation device (9) for an apparatus for cooling a hot strip coil (1), comprising a machine-readable program code having control commands which, when said program code is executed, prompt the control device (9) to carry out the process according to one of Claims 1 to 8.

## Revendications

1. Procédé de refroidissement d'un feuillard ( 2 ) à chaud, bobiné en une bobine ( 1 ) de feuillard à chaud au moyen d'un dispositif de stockage intermédiaire différent d'une bobineuse,
**caractérisé en ce que** l'on supporte la bobine ( 1 ) de feuillard à chaud pendant le stockage intermédiaire, au moins par endroits sur sa surface ( 5 ) latérale, et on la fait tourner ( 100 ) autour de son axe ( S ) de symétrie, et on la refroidit au moyen d'un contact de sa surface ( 5 ) latérale avec au moins un élément ( 3, 7 ) solide.

2. Procédé suivant la revendication 1,
**caractérisé en ce que** l'on utilise l'élément ( 3, 7 ) solide pour le refroidissement, en même temps comme élément de support pour supporter la bobine ( 1 ) de feuillard à chaud.

3. Procédé suivant la revendication 1 ou 2,
**caractérisé en ce que** l'on détermine ( 102 ) une température moyenne de la surface latérale de la bobine ( 1 ) de feuillard à chaud, **en ce que** l'on détecte ( 101 ) une température d'un segment ( 4 ) de la surface ( 5 ) latérale, et **en ce que**, en fonction d'un écart de la température du segment ( 4 ) de la surface latérale à la température moyenne de la surface latérale, on règle un temps de contact du segment ( 4 ) de la surface latérale avec le au moins un élément ( 3, 7 ) de manière à diminuer l'écart.

4. Procédé suivant la revendication 3,
**caractérisé en ce que** l'on règle ( 100 ) par une vitesse de rotation, qui peut être prescrite de la bobine ( 1 ) de feuillard à chaud un temps de contact moyen d'un segment ( 4 ) de la surface latérale avec le au moins un élément ( 3, 7 ), le temps de contact étant augmenté ou diminué par rapport au temps de contact moyen si l'écart de température est positif ou négatif.

5. Procédé suivant la revendication 3 ou 4,
**caractérisé en ce que** l'on détecte ( 101 ) sans contact la température du segment ( 4 ) de la surface latérale.

6. Procédé suivant l'une des revendications 3 à 5,
**caractérisé en ce que** l'on détermine ( 102 ) la température moyenne de la surface latérale à partir d'une pluralité de températures détectées pour divers segments ( 4 ) de la surface latérale.

7. Procédé suivant l'une des revendications 3 à 6,
**caractérisé en ce que** l'on calcule, à l'avance, un refroidissement d'un segment ( 4 ) de la surface latérale par le au moins un élément ( 3, 7 ) solide, à l'aide d'un modèle ( 10 ), et l'on règle le temps de contact sur la base du calcul.

8. Procédé suivant l'une des revendications précédentes,
**caractérisé en ce que** l'on règle ( 108 ) une puissance de refroidissement du au moins un élément ( 3, 7 ) solide.

9. Dispositif de refroidissement d'une bobine ( 1 ) de feuillard à chaud, comprenant un élément ( 3, 7 ) solide refroidissant un segment ( 4 ) d'une surface ( 5 ) latérale de la bobine ( 1 ) de feuillard à chaud, un élément de support pour supporter la bobine de feuillard à chaud sur sa surface latérale, un dispositif ( 7 ) d'entraînement pour faire tourner la bobine ( 1 ) de feuillard à chaud autour de son axe de symétrie et un dispositif de commande, suivant la revendication 14, au moyen duquel le dispositif ( 7 ) d'entraînement agit en liaison.

10. Dispositif suivant la revendication 9,
**caractérisé en ce que** le au moins un élément ( 3, 7 ) solide est conformé en élément de support.

11. Dispositif suivant la revendication 9 ou 10,
**caractérisé par**
un dispositif ( 6 ) de détection d'une température du au moins un segment ( 4 ) de la surface latérale, le dispositif ( 9 ) de commande agissant en liaison supplémentairement avec le dispositif ( 6 ) de détection de la température.

12. Dispositif suivant l'une des revendications 9 à 11,
**caractérisé en ce que** le dispositif ( 7 ) d'entraînement comprend le au moins un élément ( 3, 7 ).

13. Dispositif suivant l'une des revendications 9 à 12,
**caractérisé par** un dispositif ( 8 ) de refroidissement pour le refroidissement réglable du au moins un élément ( 3, 7 ) solide.

14. Dispositif ( 9 ) de commande et/ou de régulation d'un dispositif de refroidissement d'une bobine ( 1 ) de feuillard à chaud, comprenant un code de programme qui peut être exécuté sur machine et qui a des instructions de commande dont l'exécution fait que le dispositif ( 9 ) de commande effectue le procédé suivant l'une des revendications 1 à 8.
